# FASCICULE DE BREVET EUROPEEN

(11) **EP 3 063 949 B1**
(45) Date de publication et mention de la délivrance du brevet: **29.07.2020**
(21) Numéro de dépôt: 14783637.3
(22) Date de dépôt: 13.10.2014
(51) Int. Cl.: H04R 1/24, H04R 1/28, H04R 7/12

(54) **ENCEINTE ACOUSTIQUE À AU MOINS UN HAUT-PARLEUR À MEMBRANE MOBILE CONVEXE EN CONTINUITÉ DE FORME AVEC UN ORGANE ADJACENT**
LAUTSPRECHERGEHÄUSE MIT MINDESTENS EINEM LAUTSPRECHER MIT EINER KONVEXEN MOBILEN MEMBRAN MIT FORMKONTINUITÄT MIT EINEM ANGRENZENDEN ELEMENT
LOUDSPEAKER ENCLOSURE WITH AT LEAST ONE LOUDSPEAKER WITH A CONVEX MOBILE MEMBRANE EXHIBITING CONTINUITY OF SHAPE WITH AN ADJACENT MEMBER

(30) Priorité: 30.10.2013 FR 1360616
(43) Date de publication de la demande: 07.09.2016
(73) Titulaire: Devialet, 75001 Paris (FR)
(72) Inventeur: NARDIN, Emmanuel, F-92170 Vanves (FR); CALMEL, Pierre-Emmnanuel, F-78150 Le Chesnay (FR); AFRESNE, Jean-Loup, F-75004 Paris (FR); BERGERE, Julien, Laurent, F-78000 Versailles (FR); PETROFF, Antoine, F-75009 Paris (FR)
(74) Mandataire: Lavoix
(86) Numéro de dépôt international: PCT/EP2014/071842
(87) Numéro de publication internationale: WO 2015/062852

(56) Documents cités:
- EP-A2- 0 926 923
- EP-A2- 1 162 864
- WO-A1-2008/038021
- FR-A1- 2 895 201
- US-A- 3 925 626
- US-A- 4 295 006

## Description

La présente invention concerne une enceinte acoustique, du type comportant :
- au moins un haut-parleur ayant une membrane mobile convexe, la convexité étant tournée vers l'extérieur de l'enceinte, et
- un organe entourant la membrane mobile et comportant une surface externe limitée par un bord interne situé en vis-à-vis de la membrane mobile,
la membrane mobile comportant un bord périphérique situé en vis-à-vis du bord interne de l'organe et formant une boucle fermée.

Afin de préserver une grande qualité de timbre et une cohérence spatiale favorisant l'obtention d'une image stéréophonique large et profonde, une enceinte acoustique doit avoir une réponse en amplitude et en phase aussi linéaire que possible pour l'étendue des fréquences audibles, privilégiant la direction de la zone d'écoute sur toute son étendue en largeur et en hauteur.

Les enceintes acoustiques classiques présentent une limitation notable à l'obtention d'un son cohérent spatialement, à savoir les phénomènes d'interférence entre le rayonnement acoustique de haut-parleurs constituant des sources acoustiques primaires, et le rayonnement acoustique de sources acoustiques secondaires créées par des phénomènes de diffraction.

US 4 295 006 A décrit une enceinte comprenant un caisson ellipsoïdal et une pluralité de haut-parleurs dont la surface extérieure des membranes affleure la surface extérieure du caisson de l'enceinte.

US 3 925 626 A décrit une enceinte comprenant un caisson sphérique et un haut-parleur dont la membrane présente une courbure qui semble analogue à la courbure du caisson sur la figure 4.

L'invention a pour but de proposer une enceinte acoustique limitant davantage les phénomènes de diffraction.

A cet effet, l'invention a pour objet une enceinte acoustique selon la revendication 1.

Suivant des modes particuliers de réalisation, l'enceinte acoustique comporte l'une ou plusieurs des caractéristiques suivantes :
- la surface externe de l'organe est conformée pour que, pour tout troisième point situé sur la surface externe de l'organe à une distance de la portion continue inférieure ou égale à 1/100^{e} du périmètre de la membrane mobile, préférentiellement inférieure ou égale 1/30^{e}, et encore plus préférentiellement inférieure ou égale à 1/10^{e} du périmètre de la membrane mobile, tout arc plan appartenant à la surface externe et passant par le troisième point présente au troisième point un rayon de courbure supérieur ou égal à 1/100^{e} du périmètre de la membrane mobile, préférentiellement supérieur ou égal à 1/30^{e} du périmètre de la membrane mobile, et encore plus préférentiellement supérieur ou égal à 1/10^{e} du périmètre de la membrane mobile ;
- la zone sphérique du caisson et la surface des membranes mobiles définissent une surface sphérique d'étendue supérieure à la surface de révolution engendrée par rotation d'une membrane mobile d'un haut-parleur sur au moins 180° autour d'un axe sensiblement perpendiculaire à l'axe de répartition ;
- un intervalle annulaire sépare la périphérie de la membrane mobile de chaque haut-parleur et le caisson, et la largeur de cet intervalle mesurée radialement est inférieure à 1/100^{e} de la circonférence des membranes mobiles ;
- le diamètre du cercle délimité par chaque membrane mobile est supérieur à la moitié du diamètre de la zone sphérique du caisson ;
- le débattement axial maximal de la membrane mobile de chaque haut-parleur de ladite pluralité est supérieur à 1/50^{e} du diamètre de la zone sphérique du caisson ;
- les parties fixes des haut-parleurs de ladite pluralité sont liées rigidement au caisson ;
- la zone sphérique, dans laquelle se trouvent les haut-parleurs de ladite pluralité, est prolongée par une excroissance conférant extérieurement au caisson une forme généralement oblongue ;
- ladite pluralité de haut-parleurs comprend deux haut-parleurs ;
- l'enceinte acoustique comprend en outre au moins un premier autre haut-parleur disposé au travers du caisson et orienté suivant un axe sensiblement perpendiculaire à l'axe de répartition, le premier autre haut-parleur comportant une membrane convexe inscrite dans une sphère de même courbure que la courbure de la zone sphérique du caisson et prolongeant sensiblement la zone sphérique du caisson pour former, en position de repos de la membrane convexe, une surface sphérique sensiblement continue ;
- l'enceinte acoustique comprend en outre un deuxième autre haut-parleur disposé au centre du premier autre haut-parleur et coaxial avec le premier autre haut-parleur ;
- les membranes mobiles sont métalliques.

L'invention sera mieux comprise à la lecture de la description qui va suivre, donnée uniquement à titre d'exemple et faite en se référant aux dessins sur lesquels :
- la figure 1 est une vue en élévation de côté d'une enceinte acoustique selon l'invention ;
- la figure 2 est une vue de face de l'enceinte représentée sur la figure 1 ; et
- la figure 3 est une vue en coupe schématique de dessus de l'enceinte représentée sur les figures 1 et 2 ;
- la figure 4 est une vue de détail de l'intervalle séparant la membrane mobile du haut-parleur et l'organe entourant le haut-parleur de l'enceinte représentée sur les figures 1 à 3, la vue étant réalisée selon une direction sensiblement perpendiculaire à la membrane mobile ;
- la figure 5 est une vue de détail de l'intervalle représenté sur la figure 4, la vue étant réalisée selon une direction sensiblement parallèle à l'intervalle ;
- la figure 6 est une vue de profil d'une enceinte ; et
- la figure 7 est une vue de face de l'enceinte représentée sur la figure 6.

En référence aux figure 1 à 5, on décrit une enceinte acoustique 10 selon l'invention.

L'enceinte 10 comprend au moins un premier haut-parleur 30A ayant une première membrane mobile 32A convexe, la convexité étant tournée vers l'extérieur de l'enceinte, et un organe 12 entourant la première membrane mobile 32A et comportant une surface externe 12A limitée par un bord interne Γ' situé en vis-à-vis de la membrane mobile 32A.

L'organe 12 est un caisson.

La première membrane mobile 32A comporte un bord périphérique Γ situé en vis-à-vis de l'organe 12 et formant une boucle fermée.

Comme visible sur les figures 4 et 5, la première membrane mobile 32A et l'organe 12 ont une forme adaptée pour que, sur une portion continue Γ" du bord périphérique Γ représentant au moins 25%, de préférence au moins 50%, et de manière encore plus préférentielle au moins 90%, de la longueur du bord périphérique Γ, pour tout premier point M de la portion continue Γ" et tout second point M' situé sur le bord interne Γ' à un emplacement tel que la distance entre le premier point M et le second point M' est minimale, la première membrane mobile 32A possède au premier point M un premier plan tangent P_{M}, et la surface externe 12A de l'organe 12 possède au second point M' un second plan tangent P'_{M'}.

Le premier plan tangent P_{M} et le second plan tangent P'_{M'} sont sensiblement confondus l'un avec l'autre.

Par « sensiblement confondus », on entend que le premier plan tangent P_{M} et le second plan tangent P'_{M'} ne se distinguent pas sensiblement l'un de l'autre à l'œil humain. Par exemple :
- d'une part, le premier point M se situe à une distance D_{M} du second plan tangent P'_{M'} inférieure à 1/100^{e} du périmètre de la première membrane mobile 32A, préférentiellement à 1/200^{e} du périmètre de la membrane mobile 32A, et encore plus préférentiellement à 1/400^{e} du périmètre de la membrane mobile 32A. Par exemple, pour une membrane mobile dont le pourtour forme un cercle de 160 mm de diamètre et de 500 mm de périmètre, le premier point M se situe à une distance D_{M} du second plan tangent P'_{M'} inférieure à 5 mm, de préférence inférieure à 2,5 mm, de manière encore plus préférentielle inférieure à 1,25 mm, et
- d'autre part, le premier plan tangent P_{M} et le second plan tangent P'_{M'} forment entre eux un angle α_{M} inférieur à 10°, de préférence inférieur à 5°.

La surface externe 12A de l'organe 12 est conformée pour que, pour tout troisième point M'" (figures 4 et 5) situé sur la surface externe 12A de l'organe 12 à une distance D_{M'''} de la portion continue Γ" inférieure ou égale à 1/100^{e} du périmètre de la membrane mobile, préférentiellement à 1/30^{e} du périmètre de la membrane mobile, et encore plus préférentiellement à 1/10^{e} du périmètre de la membrane mobile, tout arc plan Γ"' appartenant à la surface externe 12A et passant par le troisième point M'" présente au troisième point M'" un rayon de courbure R_{M'''} supérieur ou égal à 1/100^{e} du périmètre de la membrane mobile, préférentiellement supérieur ou égal à 1/30^{e} du périmètre de la membrane mobile, et encore plus préférentiellement supérieur ou égal à 1/10^{e} du périmètre de la membrane mobile.

Dans l'exemple illustré sur les figures 1 à 3, l'enceinte 10 est une enceinte acoustique active, c'est-à-dire comportant un ensemble de haut-parleurs disposés dans le caisson 12. L'enceinte 10 comporte également à l'intérieur du caisson 12 un amplificateur 14 propre à chaque haut-parleur. Cet amplificateur est relié à une source d'excitation tel qu'un lecteur audio.

L'enceinte 10 présente extérieurement une forme générale oblongue d'axe X-X plus précisément en forme d'ogive avec une extrémité avant 16 de forme sphérique. L'extrémité avant 16 forme extérieurement une zone sphérique 17 dont le centre O est disposé sur l'axe X-X.

La zone sphérique 17 est prolongée, vers l'arrière, par une excroissance 18 dans laquelle est logé l'amplificateur 14.

Sur sa longueur, le caisson 12 présente une forme plane en partie inférieure pour former un pied 20 permettant la station de l'enceinte en position stable sur une surface horizontale.

L'enceinte 10 est symétrique autour d'un plan perpendiculaire à la surface du pied 20 et passant par l'axe X-X.

Dans le plan de la figure 1, c'est-à-dire vue latéralement, la zone sphérique 17 s'étend sur une étendue angulaire β sensiblement égale à 180° et plus généralement avantageusement supérieure à 150°.

Dans le plan de la figure 2, c'est-à-dire vue en bout, cette zone sphérique 17 s'étend angulairement sur un angle α de 270° et plus généralement de préférence supérieur à 225°.

L'enceinte 10 comporte une pluralité de haut-parleurs 30A, 30B, qui sont par exemple des haut-parleurs de grave. Chaque haut-parleur de ladite pluralité comprend respectivement une membrane mobile 32A, 32B.

Par haut-parleur de grave, on entend un haut-parleur adapté pour diffuser des ondes sonores de fréquences inférieures à 1000 Hz, préférentiellement inférieures à 500 Hz, encore plus préférentiellement inférieures à 150 Hz.

L'enceinte 10 comporte par exemple deux haut-parleurs de grave 30A, 30B disposés symétriquement par rapport à l'axe X-X et débouchant dans la plage sphérique 17. Les deux haut-parleurs sont disposés suivant un même axe Y-Y s'étendant perpendiculairement à l'axe X-X de l'enceinte. L'axe Y-Y est parallèle à la surface d'appui 20. Les axes X-X et Y-Y sont sécants au point O formant le centre de la région sphérique 17.

Les haut-parleurs 30A, 30B forment un angle égal à 360° divisé par deux, donc de 180°, entre eux autour d'un axe de répartition Z-Z sensiblement perpendiculaire à l'axe X-X et sensiblement perpendiculaire à l'axe Y-Y.

Ces deux haut-parleurs présentent une membrane 32A, 32B en forme de calotte sphérique pleine de même courbure que la zone sphérique 17. La membrane sphérique prolonge la zone sphérique 17 de manière sensiblement continue, lorsque la membrane 32A, 32B est au repos.

Ainsi, de préférence, la zone sphérique 17 du caisson et la surface des membranes sphériques 32A, 32B des deux haut-parleurs de grave 30A, 30B définissent une surface sphérique d'étendue au moins égale à la surface de révolution engendrée par rotation d'une membrane sphérique 32A, 32B d'un haut-parleur de grave 30A, 30B sur au moins 180° autour d'un axe X-X perpendiculaire à l'axe Y-Y des deux membranes sphériques 32A, 32B.

Un intervalle périphérique annulaire 34A, 34B sépare la membrane 32A, 32B des haut-parleurs de la zone sphérique 17. De préférence, la largeur i de cet intervalle annulaire entre la membrane de chaque haut-parleur de grave et le caisson, mesurée radialement dans le plan de la circonférence de la membrane des haut-parleurs est inférieure à 1/100^{e} du périmètre de la membrane du haut-parleur. De préférence, elle est inférieure à 1/200^{e} et de manière encore plus préférentielle inférieure à 1/400^{e}. Ainsi, par exemple pour un haut-parleur de circonférence de 500 mm, cette largeur est inférieure à 5 mm, de préférence inférieure à 2,5 mm et de manière encore plus préférentielle inférieure à 1,25 mm.

Avantageusement, le diamètre d du cercle délimité par la calotte sphérique formant la membrane 32A, 32B de chaque haut-parleur de basse est supérieur à la moitié du diamètre noté D de la zone sphérique 17 du caisson. De préférence, il est supérieur au 2/3 de ce diamètre D et encore plus préférentiellement supérieur au 3/4 de ce diamètre 3/4.

Par exemple, pour un diamètre d du haut-parleur de grave de 160 mm, le diamètre D de la zone sphérique est compris alors entre 320 mm et 220 mm.

Les deux haut-parleurs 30A et 30B sont identiques et sont montés dos à dos. Ainsi, les parties fixes des deux haut-parleurs forment des châssis42A, 42B qui sont rigidement liés l'un à l'autre. En outre, ces châssis sont solidarisés par tout moyen adapté au caisson 12.

Ladite pluralité de haut-parleurs 30A, 30B est avantageusement disposée de telle manière que les forces de réaction des membranes mobiles 32A, 32B sur les châssis 42A, 42B ont une somme nulle.

Sur la figure 3, sont illustrés schématiquement les aimants fixes 44A, 44B des deux haut-parleurs de grave 30A, 30B. Dans chaque haut-parleur, un piston 46A, 46B sur lequel est ménagé un bobinage est monté mobile en translation par rapport à chaque aimant 44A, 44B. Ce piston porte à son extrémité la membrane sphérique 32A, 32B.

Avantageusement, la membrane est réalisée en métal, notamment en aluminium, magnésium, titane. Ainsi, la membrane est peu déformable. Elle est liée au châssis du haut-parleur par un dispositif d'étanchéité, par exemple un soufflet 48A, 48B. Selon des variantes, la membrane est réalisée en plastique, matériau composite, papier...

Les deux haut-parleurs de grave 30A, 30B sont conçus de sorte que le débattement axial maximal suivant l'axe Y-Y de la membrane de chaque haut-parleur de basse est supérieur à 1/50^{e} du diamètre D de la zone sphérique 17 du caisson. Avantageusement, ce débattement est supérieur à 1/20^{e} du diamètre D de la zone sphérique 17 et de manière encore plus préférentielle supérieur à 1/5^{e} du diamètre D de la zone sphérique 17.

L'enceinte 10 comporte en outre un haut-parleur 50, par exemple un haut-parleur de médium, disposé suivant l'axe X-X et débouchant dans la zone sphérique 17. Le haut-parleur 50 présente une membrane 52 formant une calotte sphérique incomplète ajourée à son sommet. Cette membrane sphérique 52 a un rayon égal au rayon de courbure de la zone sphérique 17 et s'étend dans le prolongement de cette région sphérique pour former une surface sphérique sensiblement continue lorsque la membrane 52 est au repos.

Par haut-parleur de médium, on entend un haut-parleur adapté pour diffuser des ondes sonores de fréquences allant de 300 Hz à 3 kHz, voire de 150Hz à 6kHz.

De préférence, un haut-parleur d'aigu 60 est disposé axialement au centre du haut-parleur 50.

Par haut-parleur d'aigu, on entend un haut-parleur adapté pour diffuser des ondes sonores de fréquences allant de 3 kHz à 20 kHz, voire de 1kHz à 40kHz.

Le haut-parleur d'aigu présente également une membrane sphérique de rayon égal au rayon de la zone sphérique 17 et s'inscrit dans l'enveloppe de la zone sphérique 17.

Grâce aux caractéristiques de l'enceinte 10 décrites ci-dessus, les membranes mobiles convexes des haut-parleurs épousent la forme du caisson de part et d'autre des intervalles séparant les membranes mobiles et le caisson. Ainsi, les phénomènes de diffraction sont très réduits.

En outre, on conçoit qu'avec une telle enceinte, les haut-parleurs de grave placés dos à dos ont des déplacements identiques de leur membrane, les châssis des deux haut-parleurs restant immobiles par rapport au caisson, les forces de réaction appliquées par les membranes sur les châssis s'annulant.

En référence aux figures 6 et 7, on décrit une enceinte acoustique 110 qui ne fait pas partie de l'invention.

L'enceinte 100 est analogue à l'enceinte 10 représentée sur les figures 1 à 5. Tout comme l'enceinte 10, l'enceinte 100 comprend un haut-parleur 30A ayant une première membrane mobile 32A convexe, la convexité étant tournée vers l'extérieur de l'enceinte, et un organe 12 entourant la première membrane mobile 32A et comportant une surface externe 12A. L'organe 12 est par exemple un caisson.

Seules les différences avec l'enceinte 10 représentée sur les figures 1 à 5 seront décrites en détail ci-après.

L'enceinte 100 est appliquée contre une paroi 110 définissant une surface plane 110A.

La paroi 110 est par exemple un mur vertical, ou le dessus d'une table (non représentée).

L'organe 12 comprend une portion périphérique 112 radialement distale par rapport à la membrane mobile 32A, et une portion interne 114 radialement proximale par rapport à la membrane mobile 32A.

La portion périphérique 112 est par exemple convexe. La portion périphérique 112 définit un bord périphérique B fermé. La portion périphérique 112 entoure la portion interne 114.

La portion interne 114 est par exemple concave.

Entre la portion interne 114 et la portion périphérique 112 se trouve une zone d'inflexion S, qui est une ligne fermée dans l'exemple représenté.

L'organe 12 a une forme adaptée pour que, sur une portion continue B' du bord périphérique B représentant au moins 25%, de préférence au moins 50%, de manière encore plus préférentielle au moins 90%, de la longueur du bord périphérique B, pour tout point N de la portion continue B', la surface externe 12A de l'organe 12 possède au point N un troisième plan tangent P_{N}.

Le troisième plan tangent P_{N} et la surface plane 110A sont sensiblement confondus.

Par « sensiblement confondus », on entend que le troisième plan tangent P_{N} et le la surface plane 110A ne se distinguent pas sensiblement l'un de l'autre à l'œil humain. Par exemple :
- d'une part, le point N se situe à une distance D_{N} du troisième plan tangent P_{N} inférieure à 1/100^{e} du périmètre de la première membrane mobile 32A, préférentiellement à 1/200^{e} du périmètre de la membrane mobile 32A, et encore plus préférentiellement à 1/400^{e}. Par exemple, le point N se situe à une distance D_{N} de la surface plane 110A inférieure à 5 mm, de préférence inférieure à 3 mm, de manière encore plus préférentielle inférieure à 1 mm, et
- d'autre part, le troisième plan tangent P_{N} et la surface plane 110A forment entre eux un angle α_{N} inférieur à 10°, de préférence inférieur à 5°.

L'enceinte 100 permet de minimiser la diffraction et la réflexion liées à la présence de la paroi 110 à proximité immédiate de l'enceinte.

## Revendications

1. Enceinte acoustique (10) comportant :
- un caisson (12) au moins partiellement sphérique et comportant une zone sphérique (17),
- une pluralité de haut-parleurs (30A, 30B) ayant des membranes mobiles (32A, 32B) convexes, la convexité étant tournée vers l'extérieur de l'enceinte (10), les haut-parleurs (30A, 30B) étant sensiblement identiques et installés dans une paroi du caisson, et
- le caisson (12) entourant chaque membrane mobile (32A, 32B) et comportant une surface externe (12A) limitée par un bord interne (Γ') situé en vis-à-vis de chaque membrane mobile (32A, 32B),
chaque membrane mobile (32A, 32B) comportant un bord périphérique (Γ) situé en vis-à-vis du bord interne (Γ') du caisson (12) et formant une boucle fermée,
- sur une portion continue (Γ") du bord périphérique (Γ) représentant au moins 25%, de préférence au moins 50%, de manière encore plus préférentielle au moins 90%, de la longueur du bord périphérique (Γ), pour tout premier point (M) de la portion continue (Γ") et tout second point (M') situé sur le bord interne (Γ') à un emplacement tel que la distance entre le premier point (M) et le second point (M') est minimale, chaque membrane mobile (32A, 32B) possède au premier point (M) un premier plan tangent (P_{M}), et la surface externe (12A) du caisson (12) possède au second point (M') un second plan tangent (P'_{M'}), le premier plan tangent (P_{M}) et le second plan tangent (P'_{M'}) étant sensiblement confondus l'un avec l'autre,
- les membranes mobiles (32A, 32B) sont en forme de calotte sphérique pleine de même courbure que la courbure de la zone sphérique (17) du caisson (12), les membranes mobiles (32A, 32B) prolongeant sensiblement la zone sphérique (17) du caisson (12) pour former, en position de repos des membranes mobiles (32A, 32B), une surface sphérique sensiblement continue, et
- les haut-parleurs (30A, 30B) ont des parties fixes (42A, 42B) solidarisées ensemble rigidement, les haut-parleurs (30A, 30B) étant répartis angulairement autour d'un axe de répartition (Z-Z) de manière à former successivement entre eux des angles (γ) sensiblement égaux à 360° divisé par N, N étant le nombre de haut-parleurs (30A, 30B).

2. Enceinte acoustique (10) selon la revendication 1, **caractérisée en ce que** la surface externe (12A) du caisson (12) est conformée pour que, pour tout troisième point (M'") situé sur la surface externe (12A) du caisson (12) à une distance (D_{M"'}) de la portion continue (Γ") inférieure ou égale à 1/100^{e} du périmètre de chaque membrane mobile (32A, 32B), préférentiellement inférieure ou égale à 1/30^{e} du périmètre des membranes mobiles (32A, 32B) et encore plus préférentiellement inférieure ou égale à 1/10^{e} du périmètre de chaque membrane mobile (32A, 32B), tout arc plan (Γ'") appartenant à la surface externe (12A) et passant par le troisième point (M"') présente au troisième point (M"') un rayon de courbure (R_{M"'}) supérieur ou égal à 1/100^{e} du périmètre de chaque membrane mobile (32A, 32B), préférentiellement supérieur ou égal à 1/30^{e} du périmètre de chaque membrane mobile (32A, 32B), et encore plus préférentiellement supérieur ou égal à 1/10^{e} du périmètre de chaque membrane mobile (32A, 32B).

3. Enceinte acoustique (10) selon l'une quelconque des revendications 1 et 2, **caractérisée en ce que** la zone sphérique (17) du caisson (12) et la surface des membranes mobiles (32A, 32B) définissent une surface sphérique d'étendue supérieure à la surface de révolution engendrée par rotation d'une des membranes mobiles (32A, 32B) d'un des haut-parleurs (30A, 30B) de ladite pluralité sur au moins 180° autour d'un axe (X-X) sensiblement perpendiculaire à l'axe de répartition (Z-Z).

4. Enceinte acoustique (10) selon l'une quelconque des revendications 1 à 3, **caractérisée en ce qu'**un intervalle annulaire (34A, 34B) sépare la périphérie de la membrane mobile (32A, 32B) de chaque haut-parleur (30A, 30B) et le caisson (12), et **en ce que** la largeur (i) de cet intervalle (34A, 34B) mesurée radialement est inférieure à 1/100 de la circonférence des membranes mobiles (32A, 32B).

5. Enceinte acoustique (10) selon l'une quelconque des revendications 1 à 4, **caractérisée en ce que** le diamètre (d) du cercle délimité par chaque membrane mobile (32A, 32B) est supérieur à la moitié du diamètre (D) de la zone sphérique (17) du caisson (12).

6. Enceinte acoustique (10) selon l'une quelconque des revendications 1 à 5, **caractérisée en ce que** le débattement axial maximal de la membrane mobile (32A, 32B) de chaque haut-parleur (30A, 30B) de ladite pluralité est supérieur à 1/50^{e} du diamètre (D) de la zone sphérique (17) du caisson (12).

7. Enceinte acoustique (10) selon l'une quelconque des revendications 1 à 6, **caractérisée en ce que** les parties fixes (42A, 42B) des haut-parleurs (30A, 30B) de ladite pluralité sont liées rigidement au caisson (12).

8. Enceinte acoustique (10) selon l'une quelconque des revendications 1 à 7, **caractérisée en ce que** la zone sphérique (17), dans laquelle se trouvent les haut-parleurs (30A, 30B) de ladite pluralité, est prolongée par une excroissance (18) conférant extérieurement au caisson (12) une forme générale oblongue.

9. Enceinte acoustique (10) selon l'une quelconque des revendications 1 à 8, **caractérisée en ce que** ladite pluralité de haut-parleurs (30A, 30B) consiste en deux haut-parleurs.

10. Enceinte acoustique (10) selon l'une quelconque des revendications 1 à 9, **caractérisée en ce qu'**elle comprend en outre au moins un premier autre haut-parleur (50) disposé en travers d'une ouverture du caisson (12) et orienté suivant un axe (X-X) sensiblement perpendiculaire à l'axe de répartition (Z-Z), le premier autre haut-parleur (50) comportant une membrane convexe (52) inscrite dans une sphère de même courbure que la courbure de la zone sphérique (17) du caisson (12) et prolongeant sensiblement la zone sphérique (17) du caisson (12) pour former, en position de repos de la membrane convexe (52), une surface sphérique sensiblement continue.

11. Enceinte acoustique (10) selon la revendication 10, **caractérisée en ce qu'**elle comprend en outre un deuxième autre haut-parleur (60) disposé au centre du premier autre haut-parleur (50) et coaxial avec le premier autre haut-parleur (50).

## Patentansprüche

1. Lautsprecherbox (10), aufweisend:
- ein Gehäuse (12), das mindestens teilweise kugelförmig ist und eine kugelförmige Zone (17) aufweist,
- eine Mehrzahl von Lautsprechern (30A, 30B), die bewegliche konvexe Membranen (32A, 32B) aufweisen, wobei die Wölbung nach außen in Bezug auf die Lautsprecherbox (10) gerichtet ist, wobei die Lautsprecher (30A, 30B) im Wesentlichen identisch sind und in einer Wand des Gehäuses installiert sind, und
- das Gehäuse (12) jede bewegliche Membran (32A, 32B) umgibt und eine Außenfläche (12 A) aufweist, die von einem Innenrand (Γ') begrenzt ist, der gegenüber jeder Membran (32A, 32B) liegt,
wobei jede bewegliche Membran (32A, 32B) einen Umfangsrand (Γ) aufweist, der gegenüber dem Innenrand (Γ') des Gehäuses (12) liegt und einen geschlossenen Kreis bildet,
- wobei jede bewegliche Membran (32A, 32B) auf einem kontinuierlichen Bereich (Γ") des Umfangsrands (Γ), der mindestens 25 %, vorzugsweise mindestens 50 %, noch bevorzugte mindestens 90 % der Länge des Umfangsrandes (Γ) für jeden ersten Punkt (M) des kontinuierlichen Bereichs (Γ") und jeden zweiten Punkt (M'), der auf dem Innenrand (Γ') an einer Stelle liegt, derart dass der Abstand zwischen dem ersten Punkt (M) und dem zweiten Punkt (M') minimal ist, repräsentiert, wobei jede bewegliche Membran (32A, 32B) an dem ersten Punkt (M) eine erste Tangentialebene (P_{M}) besitzt und die Außenfläche (12A) des Gehäuses (12) an dem zweiten Punkt (M') eine zweite Tangentialebene (P'_{M'}) besitzt, wobei die erste Tangentialebene (P_{M}) und die zweite Tangentialebene (P'_{M'}) im Wesentlichen miteinander übereinstimmen,
- die beweglichen Membranen (32A, 32B) in Form einer gefüllten Kugelkalotte mit gleicher Krümmung wie die Krümmung der Kugelzone (17) des Gehäuses (12) sind, wobei die beweglichen Membranen (32A, 32B) im Wesentlichen die Kugelzone (17) des Gehäuses (12) verlängern, um in der Ruheposition der beweglichen Membranen (32A, 32B) eine im Wesentlichen kontinuierliche kugelförmige Fläche zu bilden, und
- die Lautsprecher (30A, 30B) feststehende Teile (42A, 42B) aufweisen, die starr miteinander verbunden sind, wobei die Lautsprecher (30A, 30B) winkelmäßig um eine Verteilungsachse (Z-Z) verteilt sind, derart dass sie aufeinanderfolgend zwischen sich Winkel (γ) im Wesentlichen gleich 360° geteilt durch N bilden, wobei N die Anzahl von Lautsprechern (30A, 30B) ist.

2. Lautsprecherbox (10) nach Anspruch 1, **dadurch gekennzeichnet, dass** die Außenfläche (12A) des Gehäuses (12) ausgebildet ist, damit für jeden dritten Punkt (M'"), der auf der Außenfläche (12A) des Gehäuses (12) in einem Abstand (D_{M""}) des kontinuierlichen Bereichs (Γ") kleiner als oder gleich 1/100^{e} des Umfangs jeder beweglichen Membran (32A, 32B), vorzugsweise kleiner als oder gleich 1/30^{e} des Umfangs der beweglichen Membran (33A, 32B) und noch bevorzugter kleiner als oder gleich 1/10^{e} des Umfangs jeder beweglichen Membran (32 A, 32 B) ist, jede Bogenebene (Γ'"), die zu der Außenfläche (12 A) gehört und durch den dritten Punkt (M'") geht, an dem dritten Punkt (M'") einen Krümmungsradius (R_{M'"}) größer als oder gleich 1/100^{e} des Umfangs jeder beweglichen Membran (32A, 32B), vorzugsweise größer als oder gleich 1/30^{e} des Umfangs jeder beweglichen Membran (32A, 32B) und noch bevorzugte größer als oder gleich 1/10^{e} des Umfangs jeder beweglichen Membran (32A, 32B) aufweist.

3. Lautsprecherbox (10) nach einem beliebigen der Ansprüche 1 und 2, **dadurch gekennzeichnet, dass** die Kugelzone (17) des Gehäuses (12) und die Fläche der beweglichen Membranen (32A, 32B) eine kugelförmige Fläche mit einem Ausmaß größer als die Umdrehungsfläche, die durch Drehung einer der beweglichen Membranen (32A, 32B) eines der Lautsprecher (30A, 30B) der Mehrzahl über mindestens 180° um eine Achse (A X-X) im Wesentlichen senkrecht zur Verteilungsachse (Z-Z) erzeugt wird.

4. Lautsprecherbox (10) nach einem beliebigen der Ansprüche 1 bis 3, **dadurch gekennzeichnet, dass** ein ringförmiges Intervall (34A, 34B) den Umfang der beweglichen Membran (32 A, 32 B) jedes Lautsprechers (30A, 30B) und das Gehäuse (12) trennt und dass die Breite (i) dieses Intervalls (34A, 34B), radial gemessen, kleiner als 1/100 des Umfangs der beweglichen Membranen (32A, 32B) ist.

5. Lautsprecherbox (10) nach einem beliebigen der Ansprüche 1 bis 4, **dadurch gekennzeichnet, dass** der Durchmesser (d) des Kreises, der von jeder beweglichen Membran (30A, 32B) begrenzt ist, größer ist als die Hälfte des Durchmessers (D) der Kugelzone (17) des Gehäuses (12).

6. Lautsprecherbox (10) nach einem beliebigen der Ansprüche 1 bis 5, **dadurch gekennzeichnet, dass** der maximale axiale Ausschlag der beweglichen Membranen (32A, 32B) jedes Lautsprechers (30A, 30B) der Mehrzahl größer ist als 1/50^{e} des Durchmessers (D) der Kugelzone (17) des Gehäuses (12).

7. Lautsprecherbox (10) nach einem beliebigen der Ansprüche 1 6, **dadurch gekennzeichnet, dass** die feststehenden Teile (42A, 42B) der Lautsprecher (30A, 30B) der Mehrzahl starr an das Gehäuse (12) angebunden sind.

8. Lautsprecherbox (10) nach einem beliebigen der Ansprüche 1 bis 7, **dadurch gekennzeichnet, dass** die Kugelzone (17), in der sich die Lautsprecher (30A, 30B) der Mehrzahl befinden, durch eine Ausdehnung (18) verlängert ist, die dem Gehäuse (12) eine allgemein lang gestreckte Form mitteilt.

9. Lautsprecherbox (10) nach einem beliebigen der Ansprüche 1 bis 8, **dadurch gekennzeichnet, dass** die Mehrzahl von Lautsprechern (30A, 30B) aus zwei Lautsprechern besteht.

10. Lautsprecherbox (10) nach einem beliebigen der Ansprüche 1 bis 9, **dadurch gekennzeichnet, dass** sie außerdem mindestens einen ersten anderen Lautsprecher (50) umfasst, der quer über einer Öffnung des Gehäuses (12) angeordnet ist und gemäß einer Achse (X-X) im Wesentlichen senkrecht zur Verteilungsachse (Z-Z) gerichtet ist, wobei der erste anderen Lautsprecher (50) eine konvexe Membran (52) aufweist, die in einer Kugel der gleichen Krümmung wie die Krümmung der Kugelzone (17) des Gehäuses (12) einbeschrieben ist und im Wesentlichen die Kugelzone (17) des Gehäuses (12) verlängert, um in der Ruheposition der konvexen Membran (52) eine im Wesentlichen kontinuierliche kugelförmige Fläche zu bilden.

11. Lautsprecherbox (10) nach Anspruch 10, **dadurch gekennzeichnet, dass** sie außerdem einen zweiten anderen Lautsprecher (60) umfasst, der in der Mitte des ersten anderen Lautsprechers (50) und koaxial zu dem ersten anderen Lautsprecher (50) angeordnet ist.

## Claims

1. A loudspeaker enclosure (10) including:
- a box (12) at least partially spherical and including a spherical zone (17),
- a plurality of loudspeakers (30A, 30B) having convex mobile membranes (32A, 32B), the convex side being turned toward the outside of the enclosure (10), the loudspeakers (30A, 30B) being substantially identical and installed in a wall of the box, and
- the box (12) surrounding each mobile membrane (32A, 32B) and including an outer surface (12A) bounded by an inner edge (Γ') situated facing each mobile membrane (32A, 32B),
each mobile membrane (32A, 32B) including a peripheral edge (Γ) situated opposite the inner edge (Γ) of the box (12) and forming a closed loop,
- over a continuous portion (Γ") of the peripheral edge (Γ) representing at least 25%, preferably at least 50%, still more preferably at least 90%, of the length of the peripheral edge (Γ), for any first point (M) of the continuous portion (Γ") and any second point (M') situated on the inner edge (Γ') at a location such that the distance between the first point (M) and the second point (M') is minimal, each membrane (32A, 32B) has, at the first point (M), a first tangent plane (P_{M}), and the outer surface (12A) of the box (12) has, at the second point (M'), a second tangent plane (P'_{M}), the first tangent plane (P_{M}) and the second tangent plane (P'_{M}) being substantially coincident with one another,
- the mobile membranes (32A, 32B) are in the form of a solid spherical cap with the same curvature as the curvature of the spherical zone (17) of the box (12), the mobile membranes (32A, 32B) substantially extending the spherical zone (17) of the box (12) to form, in the idle position of the mobile membranes (32A, 32B), a substantially continuous spherical surface, and
- the loudspeakers (30A, 30B) have stationary parts (42A, 42B) secured together rigidly, the loudspeakers (30A, 30B) being distributed angularly around a distribution axis (Z-Z) so as to successively form angles (γ) between them substantially equal to 360° divided by N, N being the number of loudspeakers (30A, 30B).

2. The loudspeaker enclosure (10) according to claim 1, **characterized in that** the outer surface (12A) of the box (12) is configured so that, for any third point (M"') situated on the outer surface (12A) of the box (12) at a distance (D_{M"'}) from the continuous portion (Γ") smaller than or equal to 1/100^{th} of the perimeter of each mobile membrane (32A, 32B), preferably smaller than or equal to 1/30^{th} of the perimeter of each mobile membrane (32A, 32B), and still more preferably smaller than or equal to 1/10^{th} of the perimeter of each mobile membrane (32A, 32B), any planar arc (Γ'") belonging to the outer surface (12A) and passing through the third point (M"') has, at the third point (M"'), a curve radius (R_{M"'}) greater than or equal to 1/100^{th} of the perimeter of each mobile membrane (32A, 32B), preferably greater than or equal to 1/30^{th} of the perimeter of each mobile membrane (32A, 32B), and still more preferably greater than or equal to 1/10^{th} of the perimeter of each mobile membrane (32A, 32B).

3. The loudspeaker enclosure (10) according to any one of claims 1 and 2, **characterized in that** the spherical zone (17) of the box (12) and the surface of the mobile membranes (32A, 32B) define a spherical surface with an expanse greater than the surface of revolution created by rotation of one of the mobile membranes (32A, 32B) of one of the loudspeakers (30A, 30B) over at least 180° around an axis (X-X) substantially perpendicular to the distribution axis (Z-Z).

4. The loudspeaker enclosure (10) according to any one of claims 1 to 3, **characterized in that** an annular interval (34A, 34B) separates the periphery of the mobile membrane (32A, 32B) of each loudspeaker (30A, 30B) and the box (12), and **in that** the width (i) of this interval (34A, 34B) measured radially is less than 1/100^{th} of the circumference of the mobile membranes (32A, 32B).

5. The loudspeaker enclosure (10) according to any one of claims 1 to 4, **characterized in that** the diameter (d) of the circle defined by each mobile membrane (32A, 32B) is greater than half the diameter (D) of the spherical zone (17) of the box (12).

6. The loudspeaker enclosure (10) according to any one of claims 1 to 5, **characterized in that** the maximum axial travel of the mobile membrane (32A, 32B) of each loudspeaker (30A, 30B) of said plurality is greater than 1/50^{th} of the diameter (D) of the spherical zone (17) of the box (12).

7. The loudspeaker enclosure (10) according to any one of claims 1 to 6, **characterized in that** the stationary parts (42A, 42B) of the loudspeakers (30A, 30B) of said plurality are rigidly connected to the box (12).

8. The loudspeaker enclosure (10) according to any one of claims 1 to 7, **characterized in that** the spherical zone (17), in which the loudspeakers (30A, 30B) of said plurality are found, is extended by a protuberance (18) outwardly giving the box (12) an oblong general shape.

9. The loudspeaker enclosure (10) according to any one of claims 1 to 8, **characterized in that** said plurality of loudspeakers (30A, 30B) consists of two loudspeakers.

10. The loudspeaker enclosure (10) according to any one of claims 1 to 9, **characterized in that** it further comprises at least one first other loudspeaker (50) positioned across an opening of the box (12) and oriented along an axis (X-X) substantially perpendicular to the distribution axis (Z-Z), the first other loudspeaker (50) including a convex membrane (52) fitted into a sphere with the same curvature as the curvature of the spherical zone (17) of the box (12) and substantially extending the spherical zone (17) of the box (12) to form, in the idle position of the convex membrane (52), a substantially continuous spherical surface.

11. The loudspeaker enclosure (10) according to claim 10, **characterized in that** it further comprises a second other loudspeaker (60) positioned at the center of the first other loudspeaker (50) and coaxial with the first other loudspeaker (50).
